# EUROPÄISCHE PATENTSCHRIFT

(11) **EP 3 185 647 B1**
(45) Veröffentlichungstag und Bekanntmachung des Hinweises auf die Patenterteilung: **28.09.2022**
(21) Anmeldenummer: 16200685.2
(22) Anmeldetag: 25.11.2016
(51) Int. Cl.: H05B 6/12

(54) **INDUKTIONSKOCHFELDVORRICHTUNG**
INDUCTION COOKING HOB DEVICE
PLAQUE DE CUISSON À INDUCTION

(30) Priorität: 22.12.2015 ES 201531880
(43) Veröffentlichungstag der Anmeldung: 28.06.2017
(73) Patentinhaber: BSH Hausgeräte GmbH, 81739 München (DE)
(72) Erfinder: Artigas Maestre, Jose Ignacio, 50007 Zaragoza (ES); Arto Sánchez, Guillermo, 50009 Zaragoza (ES); Cabeza Gozalo, Tomas, 50010 Zaragoza (ES); Falco Boudet, Jorge Luis, 50018 Zaragoza (ES); Hernandez Blasco, Pablo Jesus, 50019 Zaragoza (ES); Llorente Gil, Sergio, 50009 Zaragoza (ES)

(56) Entgegenhaltungen:
- EP-A1- 2 312 908
- EP-A1- 2 840 867
- DE-A1- 4 336 752
- DE-A1- 19 646 826
- DE-A1- 19 648 199
- DE-A1-102004 059 822
- DE-A1-102008 064 731
- DE-A1-102014 200 316
- DE-C1- 3 733 108
- DE-T2- 69 106 145

## Beschreibung

Die Erfindung betrifft eine Induktionskochfeldvorrichtung, nach dem Oberbegriff des Anspruchs 1 und ein Verfahren mit einer Induktionskochfeldvorrichtung nach dem Oberbegriff des Anspruchs 12. Aus dem Stand der Technik sind bereits Induktionskochfeldvorrichtungen bekannt, die eine beliebige Positionierung von Gargeschirr auf einer Kochfeldplatte erlauben. Teilweise weisen diese mobile Induktionsspulen auf, die lateral unter der Kochfeldplatte zu einer Aufstellposition des Gargeschirrs bewegt werden können. Eine Bestimmung der Aufstellposition findet dabei durch ein Rastern der Kochfeldplatte durch die mobilen Induktionsspulen statt, welches zumindest einige in Anspruch nimmt, in denen die Induktionskochfeldvorrichtung noch nicht für ein Erhitzen des Gargeschirrs bereitsteht.

Aus der DE 196 48 199 A1 ist eine Vorrichtung zum Anschließen von an einem Glaskeramikkochfeld vorgesehenen elektrischen Leiterbahnen an Anschlußleitungen bekannt.

Aus der DE 196 46 826 A1 ist ein Verfahren zur Erkennung eines auf einer Kochstelle aus Glaskeramik beheizbaren Kochtopfes mit einem an der Kochstelle angebrachten kapazitiven Sensor, einem Schwingkreis und mit einem Temperatursensor bekannt.

Aus der DE 43 36 752 A1 ist ein Verfahren zum Anpassen der elektrischen Heizleistung an die zur Speisenzubereitung erforderlichen Kenngrößen bekannt.

Die Aufgabe der Erfindung besteht insbesondere darin, eine gattungsgemäße Vorrichtung mit vorteilhaften Eigenschaften hinsichtlich einer kapazitiven Erkennung eines Gegenstands bereitzustellen. Die Aufgabe wird erfindungsgemäß durch die kennzeichnenden Merkmale der Patentansprüche 1 und 12 gelöst, während vorteilhafte Ausgestaltungen und Weiterbildungen der Erfindung den Unteransprüchen entnommen werden können.

Die Erfindung geht aus von einer Induktionskochfeldvorrichtung, mit zumindest einer kapazitiven Sensoreinheit.

Es wird vorgeschlagen, dass die Sensoreinheit zumindest eine Sensorfläche mit zumindest einer offenen Leiterbahn aufweist.

Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Unter einer "Induktionskochfeldvorrichtung" soll in diesem Zusammenhang insbesondere zumindest ein Teil, insbesondere eine Unterbaugruppe, eines Induktionskochfelds verstanden werden. Insbesondere kann die Induktionskochfeldvorrichtung auch das gesamte Induktionskochfeld umfassen. Unter einer "Sensoreinheit" soll in diesem Zusammenhang insbesondere eine Einheit verstanden werden, die dazu vorgesehen ist, zumindest eine Kenngröße und/oder eine physikalische Eigenschaft aufzunehmen, wobei die Aufnahme aktiv, wie insbesondere durch Erzeugen und Aussenden eines elektrischen Messsignals, und/oder passiv, wie insbesondere durch eine Erfassung von Eigenschaftsänderungen eines Sensorbauteils, stattfinden kann. Unter einer "kapazitiven Sensoreinheit" soll insbesondere eine Sensoreinheit mit zumindest einer Elektrode verstanden werden, die zu einer Erzeugung eines Sensorsignals ausgehend von einer elektrischen Feldänderung und/oder einer Kapazitätsänderung vorgesehen ist. Vorteilhaft ist die kapazitive Sensoreinheit zu einer Erkennung einer Annäherung zumindest eines Gegenstands, insbesondere eines Fingers eines Bedieners und/oder vorteilhaft eines Gargeschirrs, und/oder einer Berührung durch zumindest einen Gegenstand, insbesondere durch einen Finger eines Bedieners und/oder vorteilhaft durch ein Gargeschirr, vorgesehen. Besonders vorteilhaft generiert die Sensoreinheit dabei ein insbesondere elektronisches Signal, insbesondere ein digitales Signal, das zu einer Weiterverarbeitung durch eine Recheneinheit vorgesehen ist. Vorzugsweise ist die kapazitive Sensoreinheit zu einer Erkennung eines auf und/oder oberhalb der Sensoreinheit abgestellten oder abgelegten Gegenstands, insbesondere eines Gargeschirrs, vorgesehen.

Unter einer "Sensorfläche" soll in diesem Zusammenhang insbesondere eine Sensoruntereinheit verstanden werden, die zumindest einen physikalischen Parameter aufweist, der sich bei einem direkten Kontakt mit einem zu erkennenden Gegenstand und/oder bei einer Annäherung eines zu erkennenden Gegenstands messbar ändert. Vorteilhaft ändert sich in Abhängigkeit einer Annäherung zumindest eines Gegenstands, insbesondere eines Fingers eines Bedieners und/oder vorteilhaft eines Gargeschirrs, und/oder in Abhängigkeit einer Berührung durch zumindest einen Gegenstand, insbesondere durch einen Finger eines Bedieners und/oder vorteilhaft durch ein Gargeschirr zumindest die Kapazität zumindest eines Kondensators, der zumindest teilweise von zumindest einem Teil der Sensorfläche gebildet ist. Besonders vorteilhaft bildet der Teil der Sensorfläche oder die gesamte Sensorfläche eine Elektrode des Kondensators. Insbesondere wird die Sensorfläche von der Leiterbahn und durch die Leiterbahn eingeschlossenen Zwischenräumen gebildet. Vorteilhaft ist die Sensorfläche zumindest im Wesentlichen flach ausgebildet. Besonders vorteilhaft folgt die Sensorfläche zumindest im Wesentlichen der Form einer Ellipse, insbesondere eines Kreises, oder der Form eines Rechtecks, insbesondere eines Quadrats, oder der Form eines Sechsecks, insbesondere eines regelmäßigen Sechsecks. Insbesondere beträgt die Fläche der Sensorfläche höchstens 400 cm², vorzugsweise höchstens 100 cm², besonders bevorzugt höchstens 25 cm², vorteilhaft höchstens 1 cm², besonders vorteilhaft höchstens 1 mm². Unter einer "Leiterbahn" soll in diesem Zusammenhang insbesondere ein elektrisch leitfähiges Element verstanden werden, welches insbesondere in einem gedachten, abgewickelten Zustand eine Länge aufweist, welche zumindest 10-mal, vorzugsweise zumindest 100-mal und besonders vorteilhaft zumindest 1000-mal größer ist als eine Breite und Dicke. Besonders vorteilhaft weist die Leiterbahn einen zumindest im Wesentlichen konstanten Querschnitt auf, dessen Flächeninhalt sich entlang der Länge insgesamt insbesondere maximal um 20 %, vorzugsweise höchstens um 10 % und besonders vorteilhaft maximal um 5 % verändert, insbesondere einen zumindest im Wesentlichen konstanten zumindest im Wesentlichen rechteckigen Querschnitt. Vorzugsweise verläuft die Leiterbahn zumindest im Wesentlichen in einer Leiterbahnebene. Besonders bevorzugt erstreckt sich die Dicke der Leiterbahn dabei parallel zu einer Flächennormalen der Leiterbahnebene. Weiterhin erstreckt sich die Breite der Leiterbahn insbesondere senkrecht zu der Flächennormalen der Leiterbahnebene. Insbesondere ist die Leiterbahn zumindest teilweise und vorzugsweise vollständig aus Metall ausgebildet. Vorzugsweise ist die Leiterbahn als Bahn auf einer elektrischen Platine ausgebildet. Es ist aber auch denkbar, dass die Leiterbahn insbesondere als metallischer Draht ausgebildet ist. Ferner wäre denkbar, dass die Leiterbahn als eine Beschichtung auf und/oder unter einer Kochfeldplatte der Induktionskochfeldvorrichtung ausgebildet ist. Unter einer "offenen Leiterbahn" soll eine Leiterbahn verstanden werden, entlang deren Verlauf lediglich offene Trajektorien einschreibbar sind. Bevorzugt entspricht ein Durchmesser einer größten, in eine Projektion der Leiterbahn auf die Leiterbahnebene einschreibbaren kreisförmigen Trajektorie einer maximalen Breite der Leiterbahn. Die Leiterbahn weist zumindest ein offenes Ende auf. Die Leiterbahn ist an zumindest einem anderen Ende elektrisch kontaktiert, insbesondere durch zumindest einen Teil der Sensoreinheit, vorzugsweise durch einen permanenten elektrischen Kontakt.

Durch die erfindungsgemäße Ausgestaltung wird insbesondere eine schnelle Erkennung von Gegenständen bei gleichzeitig reduzierten elektrischen Leistungsverlusten ermöglicht. Insbesondere erlaubt eine erfindungsgemäße Induktionskochfeldvorrichtung eine schnelle Erkennung von auf einem Haushaltsgerät abgestellten oder abgelegten Gegenständen. Vorteilhaft kann eine Aufstellposition von abgestelltem Gargeschirr während eines Betriebs einer Induktionsspule detektiert werden. Besonders vorteilhaft können Leistungsverluste während des Betriebs der Induktionsspule reduziert werden. Insbesondere können Aufstellpositionen mehrerer abgestellter Gegenstände gleichzeitig erfasst werden. Vorteilhaft kann eine Art der Gegenstände erkannt werden. Insbesondere kann erkannt werden, ob es sich bei einem Gegenstand um ein Gargeschirr handelt. Vorzugsweise ist eine gezielte Erhitzung der erkannten Gegenstände möglich, insbesondere eine Erhitzung lediglich von geeignetem Gargeschirr. Insbesondere kann hierdurch eine Induktion von Wirbelströmen in der Sensorfläche durch das magnetische Wechselfeld von Induktionsheizeinheiten reduziert werden. Vorteilhaft kann eine Beeinflussung einer Impedanz einer Induktionsspule durch die Sensoreinheit vermieden werden.

Weiterhin wird vorgeschlagen, dass die Leiterbahn zumindest einen ersten Leiterbahnabschnitt und zumindest einen zweiten Leiterbahnabschnitt aufweist, die in einem zumindest im Wesentlichen konstanten Abstand zueinander verlaufen. Unter einem "Leiterbahnabschnitt" soll in diesem Zusammenhang insbesondere ein Teilstück der Leiterbahn verstanden werden, insbesondere ein mit der Leiterbahn einteilig ausgebildetes Teilstück. Vorzugsweise weist der Leiterbahnabschnitt einen linearen Verlauf auf oder ist als ein Kreisstück oder als ein von einem Wendepunkt freies Kurvenstück ausgebildet. Es ist insbesondere auch denkbar, dass der Leiterbahnabschnitt zumindest teilweise einem spiralförmigen Verlauf folgt. Bevorzugt folgt der Leiterbahnabschnitt dann einer Krümmung von insgesamt höchstens 360° wobei eine Verbindung zweier Leiterbahnabschnitte insbesondere an einem Schnittpunkt der Leiterbahn mit einer konzentrisch zu der Spirale verlaufenden gedachten Linie besteht. Unter "zumindest im Wesentlichen" soll in diesem Zusammenhang insbesondere verstanden werden, dass eine Abweichung von einem vorgegebenen Wert insbesondere weniger als 15 %, vorzugsweise weniger als 10 % und besonders bevorzugt weniger als 5 % des vorgegebenen Werts abweicht. Hierdurch kann vorteilhaft eine baulich einfache Anordnung der Leiterbahn erzielt werden. Weiterhin vorteilhaft kann von der Leiterbahn eine flächenartige Struktur gebildet werden.

Ferner wird vorgeschlagen, dass die Leiterbahn zumindest einen ersten Leiterbahnabschnitt und zumindest einen zweiten Leiterbahnabschnitt aufweist, welcher den ersten Leiterbahnabschnitt bei einer Betrachtung parallel zu einer Flächennormalen der Sensorfläche zumindest teilweise umgreift. Insbesondere existiert zu zumindest einem Großteil an Punkten auf einer Projektion des ersten Leiterbahnabschnitts auf die Sensorfläche jeweils eine Gerade durch den entsprechenden Punkt, die senkrecht auf eine Tangente an einen Verlauf des Leiterbahnabschnitts an dem Punkt und senkrecht auf eine Flächennormale der Sensorfläche an dem Punkt steht, und die durch zumindest einen Punkt auf einer Projektion des zweiten Leiterbahnabschnitts auf die Sensorfläche verläuft. Vorteilhaft verlaufen die beiden Leiterbahnabschnitte in einer gemeinsamen Ebene. Besonders vorteilhaft folgt die Leiterbahn einem verschlungenen Pfad. Insbesondere kann die Leiterbahn labyrinthartig ausgebildet sein. Hierdurch kann vorteilhaft eine flächenartige Elektrode eines Kondensators von einer einzelnen Leiterbahn gebildet werden. Insbesondere können hierdurch in einem magnetischen Wechselfeld Leistungsverluste durch induzierte Wirbelströme verringert werden.

In einer bevorzugten Ausgestaltung der Erfindung wird vorgeschlagen, dass die Leiterbahn zumindest eine Verzweigung aufweist. Unter einer "Verzweigung" soll in diesem Zusammenhang insbesondere ein Bereich der Leiterbahn verstanden werden, in welchem sich mindestens zwei voneinander verschiedene Leiterbahnabschnitte berühren und/oder kreuzen. Vorzugsweise kreuzen sich Tangenten der Leiterbahnabschnitte an der Verzweigung. Hierdurch kann vorteilhaft eine Fläche von einem Verlauf der Leiterbahn gerastert werden. Weiterhin können insbesondere Leistungsverluste bei einem Betrieb in einem magnetischen Wechselfeld reduziert werden.

In einer besonders bevorzugten Ausgestaltung der Erfindung wird vorgeschlagen, dass eine Gesamtfläche einer Projektion der Leiterbahn auf die Sensorfläche zumindest 5 %, insbesondere zumindest 10 %, vorzugsweise zumindest 20 %, bevorzugt zumindest 30 %, besonders bevorzugt zumindest 40 %, vorteilhaft zumindest 50 % und besonders vorteilhaft zumindest 60 % einer Gesamtfläche eines kleinsten die Projektion umgebenden Vierecks, eines kleinsten die Projektion umgebenden Sechsecks oder einer kleinsten die Projektion umgebenden Ellipse beträgt. Vorzugsweise rastert der Verlauf der Leiterbahn zumindest teilweise eine Ellipse, insbesondere einen Kreis, oder einen Ellipsensektor, insbesondere einen Kreissektor, oder ein Rechteck, insbesondere ein Quadrat, oder ein Sechseck, insbesondere ein regelmäßiges Sechseck. Hierdurch kann vorteilhaft eine Fläche einer ebenen nicht-überschlagenen geometrischen Figur von der Leiterschleife gebildet werden. Weiterhin vorteilhaft kann hierdurch eine einfach zu verbauende Kondensatorelektrode realisiert werden. Insbesondere vorteilhaft können mehrere Sensorflächen in einer Ebene dicht gepackt werden.

Ferner wird vorgeschlagen, dass eine maximale Breite der Leiterbahn 4 mm, insbesondere 2 mm, bevorzugt 1 mm, besonders bevorzugt 500 µm und vorteilhaft 100 µm beträgt. Ferner beträgt eine maximale Dicke der Leiterbahn insbesondere 4 mm, vorteilhaft 2 mm, bevorzugt 1 mm, besonders bevorzugt 500 µm und besonders vorteilhaft 100 µm. Hierdurch kann vorteilhaft eine Induktion großer Wirbelströme vermieden werden. Weiterhin vorteilhaft können Leistungsverluste durch Induktionsströme reduziert werden.

Die zumindest eine Sensorfläche weist zumindest eine offene weitere Leiterbahn auf. Vorteilhaft verlaufen die Leiterbahn und die weitere Leiterbahn zumindest im Wesentlichen in einer gemeinsamen Ebene. Insbesondere kann die weitere Leiterbahn als Abschirmungsleiterbahn ausgebildet sein, welche insbesondere zu einer Abschirmung vor elektromagnetischen Störungen vorgesehen ist. Vorzugsweise ist die weitere Leiterbahn dazu vorgesehen, durch eine Umgebung hervorgerufene Schwankungen in einem Potential der Leiterbahn zu reduzieren. Hierdurch kann vorteilhaft eine bauliche Einfachheit einer Sensorfläche mit einer hohen Messgenauigkeit erreicht werden.

Die weitere Leiterbahn liegt in zumindest einem Betriebszustand auf einem anderen Potential als die Leiterbahn. Vorteilhaft ist die weitere Leiterbahn mit einer Erdung elektrisch verbunden. Es wird bei einer Berührung der Sensorfläche und/oder einem Druck auf die Sensorfläche eine Kapazitätsmessung durchgeführt, bei welcher die Leiterbahn als erste Elektrode eines Messkondensators fungiert, welche von der weiteren Leiterbahn gegenüber Störsignalen aus der Umgebung abgeschirmt wird. Hierdurch kann vorteilhaft eine Genauigkeit einer Kapazitätsmessung verbessert werden. Weiterhin vorteilhaft können hierdurch fehlerhafte Berührungs- oder Druckmessungen vermieden werden.

In einer besonders bevorzugten Ausgestaltung der Erfindung wird vorgeschlagen, dass die weitere Leiterbahn die Leiterbahn bei einer Betrachtung parallel zu einer Flächennormalen der zumindest einen Sensorfläche zumindest im Wesentlichen umgibt. Insbesondere schneidet eine radial von einem Mittelpunkt eines kleinsten gemeinsamen Umkreises der Projektion der Leiterbahn und der Projektion der weiteren Leiterbahn auf die Sensorfläche nach außen durch einen Punkt auf dem Umkreis verlaufende Halbgerade für zumindest einen Großteil aller Punkte auf dem Umkreis vom Mittelpunkt her betrachtet zuletzt die weitere Leiterbahn. Hierdurch kann vorteilhaft eine besonders wirksame Abschirmwirkung erzielt werden. Weiterhin vorteilhaft kann hierdurch eine einfach verbindbare Gesamtabschirmung einer Anordnung mit mehreren Sensorflächen erzielt werden.

Vorteilhaft beträgt eine Gesamtfläche einer Projektion der Leiterbahn und der weiteren Leiterbahn auf die Sensorfläche zumindest 5 %, insbesondere zumindest 10 %, vorzugsweise zumindest 20 %, bevorzugt zumindest 30 %, besonders bevorzugt zumindest 40 %, vorteilhaft zumindest 50 % und besonders vorteilhaft zumindest 60 % einer Gesamtfläche der Sensorfläche. Hierdurch kann vorteilhaft eine Sensorfläche wesentlich von Leiterbahnen gebildet werden. Weiterhin vorteilhaft kann hierdurch eine elektromagnetisch abgeschirmte Sensorfläche zu einem verlustarmen Betrieb in einem magnetischen Wechselfeld bereitgestellt werden.

Vorteilhaft umfasst die Induktionskochfeldvorrichtung zumindest eine Kochfeldplatte, welche zu einem Aufstellen wenigstens eines Gargeschirrs vorgesehen ist, und zumindest eine unterhalb der Kochfeldplatte angeordnete Induktionsspule, wobei die Sensorfläche in zumindest einem Betriebszustand zwischen dem Gargeschirr und der Induktionsspule angeordnet ist. Unter einer "Kochfeldplatte" soll insbesondere eine Platteneinheit verstanden werden, auf der Gargeschirr, insbesondere ein Topf, eine Pfanne und/oder Ähnliches, vorzugsweise zu einer Erwärmung, aufgestellt werden kann. Insbesondere weist die Kochfeldplatte eine hohe Temperaturbeständigkeit, insbesondere zumindest bis 300 °C, vorteilhaft zumindest bis 400 °C, auf. Insbesondere weist die Kochfeldplatte einen betragsmäßig niedrigen linearen Wärmeausdehnungskoeffizienten, insbesondere kleiner als 1·10⁻⁶ K⁻¹, vorteilhaft kleiner als 5·10⁻⁵ K⁻¹, vorzugsweise kleiner als 1·10⁻⁵ K⁻¹, auf. Unter einer "Induktionsspule" soll insbesondere ein gewickelter elektrischer Leiter verstanden werden, vorzugsweise in Form einer Kreisscheibe, der in zumindest einem Betriebszustand von hochfrequentem Wechselstrom durchflossen wird. Die Induktionsspule ist vorzugsweise dazu vorgesehen, unter einer Umwandlung von elektrischer Energie ein magnetisches Wechselfeld zu erzeugen, das dazu vorgesehen ist, in einem metallischen, vorzugsweise zumindest teilweise ferromagnetischen, Heizmittel, insbesondere einem Gargeschirr, Wirbelströme und/oder Ummagnetisierungseffekte hervorzurufen, die in Wärme umgewandelt werden. Insbesondere weist die Induktionskochfeldvorrichtung mehrere nebeneinander angeordnete Sensorflächen auf. Vorteilhaft weist die Sensoreinheit ein von mehreren regelmäßig nebeneinander angeordneten Sensorflächen gebildetes Sensorarray auf, dessen Gesamtfläche zumindest im Wesentlichen der Gesamtfläche der Kochfeldplatte entspricht. Vorteilhaft sind die Sensorflächen des Arrays zumindest im Wesentlichen dicht gepackt. Insbesondere ist das Sensorarray zu einer Erkennung einer Position und/oder Form eines auf der Kochfeldplatte abgestellten und/oder abgelegten Gegenstands vorgesehen. Bevorzugt ist die Induktionskochfeldvorrichtung dazu vorgesehen, ein an einer beliebigen Stelle der Kochfeldplatte aufgestelltes Gargeschirr zu erhitzen. Hierdurch kann vorteilhaft eine Aufstellposition des Gargeschirrs auf der Kochfeldplatte erkannt werden. Weiterhin vorteilhaft kann hierdurch ein Bereich der Kochfeldplatte erkannt werden, in welchem ein Erhitzen stattfinden soll. Insbesondere kann hierdurch ein Erhitzen von versehentlich abgestellten oder abgelegten, von Gargeschirr verschieden ausgebildeten Gegenständen, wie beispielsweise Messern, Kochlöffeln etc., vermieden werden.

Vorzugsweise umfasst die Induktionskochfeldvorrichtung zumindest eine Transporteinheit, die dazu vorgesehen ist, die zumindest eine Induktionsspule zumindest im Wesentlichen parallel zu der Kochfeldplatte zu bewegen. Insbesondere kann jeweils zumindest eine Induktionsspule unter zumindest einen Großteil aller Punkte der Kochfeldplatte bewegt werden. Alternativ ist aber insbesondere auch denkbar, dass unter der Kochfeldplatte ein Induktionsspulenarray aus mehreren Induktionsspulen angeordnet ist, welches zu einem möglichen Heizen an zumindest einem Großteil aller Punkte der Kochfeldplatte vorgesehen ist. Insbesondere kann hierdurch vorteilhaft ein Heizen an einer beliebigen Position der Kochfeldplatte mit einem hohen Wirkungsgrad erfolgen. Weiterhin vorteilhaft kann hierdurch sehr schnell nach einem Aufstellen eines Gargeschirrs mit einem Heizen begonnen werden.

Es wird vorgeschlagen, dass eine Aufstellposition des Gargeschirrs auf der Kochfeldplatte mittels der Sensoreinheit bestimmt wird. Insbesondere ist die Sensoreinheit zu einer Erkennung der Form eines auf der Kochfeldplatte abgestellten und/oder abgelegten Gegenstands vorgesehen. Insbesondere beträgt eine Ortsauflösung dabei zumindest 10 cm, vorzugsweise zumindest 5 cm, besonders bevorzugt zumindest 2 cm, vorteilhaft zumindest 1 cm, besonders vorteilhaft zumindest 1 mm.

Durch ein erfindungsgemäßes Verfahren wird insbesondere eine schnelle Erkennung von Gegenständen bei gleichzeitig reduzierten elektrischen Leistungsverlusten ermöglicht. Vorteilhaft kann hierdurch erkannt werden, ob es sich bei einem abgestellten und/oder abgelegten Gegenstand um ein Gargeschirr handelt. Weiterhin vorteilhaft kann ein zu einem Erhitzen eines aufgestellten Gargeschirrs nötiger Bereich der Kochfeldplatte schnell aktiviert werden. Weiterhin vorteilhaft kann ein unnötiger betrieb der Kochfeldplatte vermieden werden. Hierdurch kann insbesondere ein hoher Wirkungsgrad erzielt werden.

Es zeigen:
- Fig. 1: einen Teil eines Induktionskochfelds mit einer Kochfeldvorrichtung in einer schematischen Schnittdarstellung,
- Fig. 2: eine Sensorarray einer kapazitiven Sensoreinheit der Kochfeldvorrichtung in einer schematischen Draufsicht,
- Fig. 3a: eine Sensorfläche eines kapazitiven Sensors des Sensorarrays mit zumindest einer offenen Leiterbahn in einer schematischen Draufsicht,
- Fig. 3b: einen Ausschnitt der Sensorfläche eines kapazitiven Sensors in einer schematischen Draufsicht,
- Fig. 4: eine Sensorfläche einer alternativen Kochfeldvorrichtung in einer schematischen Draufsicht.

Figur 1 zeigt einen Teil eines als Induktionskochfeld ausgebildeten Kochfelds 36a mit einer Kochfeldvorrichtung in einer seitlichen Schnittdarstellung. Die Kochfeldvorrichtung weist eine Kochfeldplatte 24a auf, auf welcher ein als Topf ausgebildetes Gargeschirr 26a aufgestellt ist. Im vorliegenden Fall ist die Kochfeldplatte 24a als eine Glaskeramikplatte ausgebildet. Die Kochfeldvorrichtung umfasst eine unterhalb der Kochfeldplatte 24a angeordnete kapazitive Sensoreinheit 10a, mittels welcher eine Aufstellposition des Gargeschirrs 26a ortsaufgelöst erkannt werden kann, mit einer Grundplatine 70a. Unterhalb der Sensoreinheit 10a ist eine Induktionsspule 60a der Kochfeldvorrichtung angeordnet, die mit einer Transporteinheit 62a der Kochfeldvorrichtung verbunden ist, die einen Schwenkarm 68a aufweist. Mittels der Transporteinheit 62a kann die Induktionsspule 60a in einer Ebene parallel zu der Kochfeldplatte 24a bewegt werden. Die Kochfeldvorrichtung kann insbesondere mehrere solcher Induktionsspulen und Transporteinheiten aufweisen, so dass zumindest über einen wesentlichen Teil einer Flächenerstreckung der Kochfeldplatte 24a eine Beheizung möglich ist. Dadurch kann ein an einer beliebigen Aufstellposition auf die Kochfeldplatte 24a aufgestelltes Gargeschirr 26a nach einer Bewegung einer Induktionsspule 60a zu der Aufstellposition an der Aufstellposition erhitzt werden. Insbesondere kann auch verschiedenes an verschiedenen Aufstellpositionen aufgestelltes Gargeschirr gleichzeitig erkannt und erhitzt werden.

Figur 2 zeigt eine schematische Draufsicht der Sensoreinheit 10a, die im vorliegenden Fall ein Sensorarray 56a mit 120 Sensorflächen 12a aufweist. Das Sensorarray 56a weist eine Fläche von etwa 800x660 mm² auf. Durch eine Auswertung der Messsignale der verschiedenen Sensorflächen 12a ist eine relative Positionsbestimmung einer Annäherung eines Gegenstands auf dem Sensorarray 56a möglich. Ferner können eine Größe sowie eine Form eines aufgestellten Gegenstands erkannt werden. Eine Ortsauflösung ist dabei insbesondere abhängig von einer Anzahl von Sensorflächen 12a pro Flächeneinheit des Sensorarrays 56a. Es sind andere Anzahlen von Sensorflächen 12a des Sensorarrays 56a denkbar, beispielsweise eine Anzahl von etwa 200, oder beispielsweise eine Anzahl von etwa 500, oder beispielsweise eine Anzahl von etwa 1000, oder beispielsweise eine Anzahl von etwa 5000 Sensorflächen. Die Sensorflächen 12a können dabei auch auf eine andere als auf die gezeigte Art und Weise auf dem Sensorarray 56a angeordnet sein, beispielsweise nach Art einer dichtesten Kreispackung im Fall von kreisförmigen Sensorflächen, oder nach Art eines rechtwinkligen Rasters im Fall von rechteckigen Sensorflächen, oder nach Art einer Bienenwabenstruktur im Fall von sechseckigen Sensorflächen.

Figur 3a zeigt eine der Sensorflächen 12a, die eine offene Leiterbahn 14a aufweist, in einer schematischen Draufsicht. Im vorliegenden Fall ist die Sensorfläche 12a zumindest im Wesentlichen kreisförmig ausgebildet. Es sind aber auch andere Formen der Sensorfläche denkbar, wie beispielsweise eine elliptische Sensorfläche, oder eine rechteckige Sensorfläche, insbesondere eine quadratische Sensorfläche, oder eine sechseckige Sensorfläche, insbesondere eine Sensorfläche in Form eines regelmäßigen Sechsecks. Im vorliegenden Fall weist die Sensorfläche 12a einen Durchmesser von etwa 5 cm auf. Weiterhin beträgt im vorliegenden Fall eine maximale Breite der Leiterbahn 14a etwa 1 mm und eine maximale Dicke der Leiterbahn 14a etwa 100 µm. Es ist aber auch denkbar, dass die Sensorfläche 12a einen anderen Durchmesser und entsprechend die Leiterbahn 14a eine andere Breite bei ansonsten im Wesentlichen unveränderter Geometrie aufweisen. Der Durchmesser der Sensorfläche 12a könnte beispielsweise 1 cm betragen und die Breite der Leiterbahn 14a entsprechend 200 µm. Weiterhin ist denkbar, dass auch die maximale Dicke der Leiterbahn 14a von 100 µm verschieden ausgebildet ist. So könnte die maximale Dicke der Leiterbahn 14a beispielsweise 50 µm oder 10 µm betragen. Ein Querschnitt der Leiterbahn 14a kann somit insbesondere entsprechend einer Gesamtfläche der Sensorfläche 12a angepasst sein. Im vorliegenden Fall ist die Leiterbahn 14a zumindest im Wesentlichen aus Kupfer hergestellt. Es sind aber auch Leiterbahnen aus anderen Metallen, wie beispielsweise aus Aluminium, Messing, Eisen, Edelstahl, Magnesium, Silber, Gold oder verschiedenen Kupferlegierungen, denkbar. Insbesondere sind auch Leiterbahnen aus einem leitfähigen Polymer wie beispielsweise PEDOT:PSS denkbar, insbesondere durch eine Drucktechnik aufgebrachte Leiterbahnen.

Die Leiterbahn 14a folgt abschnittsweise einem spiralartigen Pfad, der zumindest im Wesentlichen die Form zweier mittig verbundener Kreissektoren 48a, 50a beschreibt. Die Leiterbahn 14a ist auf einer Grundplatine 70a der Sensoreinheit 10a angeordnet und weist eine Kontaktstelle 64a auf, über welche die Leiterbahn 14a durch die Grundplatine 70a hindurch kontaktierbar ist. Die Leiterbahn 14a weist zumindest einen ersten Leiterbahnabschnitt 16a und zumindest einen zweiten Leiterbahnabschnitt 18a auf, die in einem zumindest im Wesentlichen konstanten Abstand zueinander verlaufen. Der zweite Leiterbahnabschnitt 18a umgreift den ersten Leiterbahnabschnitt 16a bei einer Betrachtung parallel zu einer Flächennormalen der Sensorfläche 12a zumindest teilweise. Im vorliegenden Fall beschreiben der erste Leiterbahnabschnitt 16a sowie der zweite Leiterbahnabschnitt 18a jeweils eine Kurve, wobei der Kurvenradius des zweiten Leiterbahnabschnitts 18a in einem Maße größer ist als der Kurvenradius des ersten Leiterbahnabschnitts 16a, dass die beiden Leiterbahnabschnitte 16a, 18a in einem zumindest im Wesentlichen konstanten Abstand zueinander verlaufen. Insbesondere folgt im vorliegenden Fall ein Verlauf der beiden Leiterbahnabschnitte 16a, 18a jeweils einem Kreisstück jeweils eines von zwei konzentrischen Kreisen.

Eine Gesamtfläche einer Projektion der Leiterbahn 14a auf die Sensorfläche 12a beträgt in etwa 10 % einer Gesamtfläche eines kleinsten die Projektion umgebenden nicht-überschlagenen ebenen Sechsecks 74a (Figur 3b). Das Sechseck 74a weist im Bereich der Kontaktstelle 64a zwei gegenüberliegende nichtkonvexe Ecken auf und umschließt jeden der beiden Kreissektoren 48a, 50a mit jeweils drei Seiten, wobei sich im Bereich der außenliegenden Ecken der Kreissektoren 48a, 50a jeweils eine konvexe Ecke des Sechsecks 74a befindet. Die Leiterbahn 14a bildet demnach einen wesentlichen Teil einer ersten Elektrodenfläche 72a. Bei einer Annäherung eines Gegenstands kann somit bewerkstelligt werden, dass sich eine Gesamtkapazität zuverlässig ändert und eine Kapazitätsänderung detektierbar ist.

Die Sensorfläche 12a weist eine offene weitere Leiterbahn 22a auf, die in zumindest einem Betriebszustand auf einem anderen Potential liegt als die Leiterbahn 14a. Im vorliegenden Fall folgt die weitere Leiterbahn 22a ebenfalls einem spiralartigen Verlauf und ist über einen nicht gezeigten Kontaktpunkt mit einer Erdung verbunden. Die weitere Leiterbahn 22a fungiert während einer Kapazitätsmessung als eine Abschirmung der Leiterbahn 14a. Bei einer solchen Kapazitätsmessung liegt die Leiterbahn 14a dann auf einem von dem Erdpotential verschiedenen Potential. Bei einer Betrachtung parallel zu einer Flächennormalen der zumindest einen Sensorfläche 12a, umgibt die weitere Leiterbahn 22a die Leiterbahn 14a zumindest im Wesentlichen. Die Leiterbahn 14a und die weitere Leiterbahn 22a verlaufen zumindest im Wesentlichen in einer gemeinsamen Ebene. Die weitere Leiterbahn 22a weist einen ringförmigen Leiterbahnabschnitt 52a auf, der die Leiterbahn 14a zumindest im Wesentlichen umgibt und die Sensorfläche 12a zumindest im Wesentlichen nach außen hin begrenzt. Der ringförmige Leiterbahnabschnitt 52a weist eine Unterbrechung 54a auf, sodass eine Induktion von Wirbelströmen in demringförmigen Leiterbahnabschnitt 52a, beispielsweise durch magnetische Wechselfelder einer Induktionskochfeldspule, unterdrückt werden kann. Die Unterbrechung 54a ist jedoch klein im Vergleich zum Durchmesser der Sensorfläche 12a, sodass die weitere Leiterbahn 22a die Leiterbahn 14a wirksam gegen elektromagnetische Störungen abschirmen kann.

Im vorliegenden Fall beträgt eine maximale Breite der weiteren Leiterbahn 22a etwa 1 mm und eine maximale Dicke der weiteren Leiterbahn 22a etwa 100 µm. Es ist aber auch denkbar, dass die weitere Leiterbahn 22a eine andere Breite bei ansonsten im Wesentlichen unveränderter Geometrie aufweist. Die Breite der weiteren Leiterbahn 22a könnte beispielsweise 500 µm oder 100 µm betragen. Weiterhin ist denkbar, dass auch die maximale Dicke der weiteren Leiterbahn 22a von 100 µm verschieden ausgebildet ist. So könnte die maximale Dicke der weiteren Leiterbahn 22a beispielsweise 50 µm oder 10 µm betragen. Ein Querschnitt der weiteren Leiterbahn 22a kann somit, insbesondere entsprechend der Gesamtfläche der Sensorfläche 12a, angepasst sein. Im vorliegenden Fall ist die weitere Leiterbahn 22a zumindest im Wesentlichen aus Kupfer hergestellt. Es sind aber auch Leiterbahnen aus anderen Metallen wie beispielsweise aus Aluminium, Messing, Eisen, Edelstahl, Magnesium, Silber, Gold oder verschiedenen Kupferlegierungen denkbar. Insbesondere sind auch Leiterbahnen aus einem leitfähigen Polymer wie beispielsweise PEDOT:PSS denkbar, insbesondere durch eine Drucktechnik aufgebrachte Leiterbahnen.

Eine Gesamtfläche einer Projektion der Leiterbahn 14a und der weiteren Leiterbahn 22a auf die Sensorfläche 12a beträgt im vorliegenden Fall etwa 10 % der Gesamtfläche der Sensorfläche 12a. Die Sensorfläche 12a wird demnach zu einem wesentlichen Teil von der Leiterbahn 14a und der weitern Leiterbahn 22a gebildet. Die Leiterbahn 14a und die weitere Leiterbahn 22a bilden jeweils einen wesentlichen Teil jeweils einer flächenartigen Elektrode und erlauben somit eine präzise Detektion einer Annäherung eines Gegenstands. Aufgrund der Ausgestaltung der Sensorflächen 12a des Sensorarrays 56a können durch ein bei einem Betrieb der Induktionsspule 60a auftretendes magnetisches Wechselfeld induzierte Kreisströme in den Sensorflächen 12a des Sensorarrays 56a vermieden werden. Die Aufstellposition des Gargeschirrs 26a kann somit auch während eines Heizens des Gargeschirrs 26a fehlerfrei detektiert werden. Weiterhin werden elektrische Verluste reduziert und ein Wirkungsgrad erhöht.

In Figur 4 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Figuren 1 bis 3 verwiesen werden kann. Zur Unterscheidung der Ausführungsbeispiele ist der Buchstabe a in den Bezugszeichen des Ausführungsbeispiels in den Figuren 1 bis 3 durch den Buchstaben b in den Bezugszeichen des Ausführungsbeispiels der Figur 4 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 3 verwiesen werden.

Figur 4 zeigt eine alternative Sensorfläche 12b in einer schematischen Draufsicht. Die Sensorfläche 12b weist eine offene Leiterbahn 14b auf, die eine im Wesentlichen kreisförmige Fläche abdeckt und eine Kontaktstelle 64b aufweist, über welche die Sensorfläche 12b durch eine Grundplatine hindurch kontaktierbar ist. Ferner weist die Leiterbahn 14b zumindest eine Verzweigung 20b auf. Im vorliegenden Fall weist die Leiterbahn 14b zumindest einen ersten Leiterbahnabschnitt 16b und zumindest einen zweiten Leiterbahnabschnitt 18b auf, die zumindest im Wesentlichen den Verläufen zweier konzentrischer Kreise folgen. Der Verlauf des ersten Leiterbahnabschnitts 16b und der Verlauf des zweiten Leiterbahnabschnitts 18b sind von geschlossenen Kreisen verschieden ausgebildet. Insbesondere weisen die Leiterbahnabschnitte 16b, 18b Unterbrechungen 58b, 66b auf, sodass eine Induktion von Wirbelströmen in den Leiterbahnabschnitten 16b, 18b, beispielsweise durch magnetische Wechselfelder einer Induktionskochfeldspule, vermieden werden können.

Die Sensorfläche 12b weist eine weitere offene Leiterbahn 22b auf, welche bei einer Kapazitätsmessung als geerdete Elektrode dient. Die Leiterbahn 22b ist mehrfach verzweigt ausgebildet und umgibt die Leiterbahn 14b bei einer Betrachtung parallel zu einer Flächennormalen der Sensorfläche 12b zumindest im Wesentlichen, sodass eine effektive Abschirmung der Leiterbahn 14b gegen elektromagnetische Störsignale erzielt werden kann.

### Bezugszeichen

- 10: Sensoreinheit
- 12: Sensorfläche
- 14: Leiterbahn
- 16: Leiterbahnabschnitt
- 18: Leiterbahnabschnitt
- 20: Verzweigung
- 22: Weitere Leiterbahn
- 24: Kochfeldplatte
- 26: Gargeschirr
- 36: Kochfeld
- 48: Kreissektor
- 50: Kreissektor
- 52: Leiterbahnabschnitt
- 54: Unterbrechung
- 56: Sensorarray
- 58: Unterbrechung
- 60: Induktionsspule
- 62: Transporteinheit
- 64: Kontaktstelle
- 66: Unterbrechung
- 68: Schwenkarm
- 70: Grundplatine
- 72: Elektrodenfläche
- 74: Sechseck

## Patentansprüche

1. Induktionskochfeldvorrichtung mit zumindest einer kapazitiven Sensoreinheit (10a), wobei die Sensoreinheit (10a) zumindest eine Sensorfläche (12a; 12b) mit zumindest einer offenen Leiterbahn (14a; 14b), entlang deren Verlauf lediglich offene Trajektorien einschreibbar sind, aufweist, wobei die Leiterbahn zumindest ein offenes Ende aufweist und an zumindest einem anderen Ende elektrisch kontaktiert ist, wobei die Sensorfläche (12a; 12b) zumindest eine offene weitere Leiterbahn (22a; 22b), entlang deren Verlauf lediglich offene Trajektorien einschreibbar sind, aufweist, **dadurch gekennzeichnet, dass** die weitere Leiterbahn (22a; 22b) in zumindest einem Betriebszustand auf einem anderen Potential liegt als die Leiterbahn (14a; 14b) und bei einer Berührung der Sensorfläche (12a; 12b) und/oder einem Druck auf die Sensorfläche (12a; 12b) eine Kapazitätsmessung erfolgt, bei welcher die Leiterbahn (14a; 14b) als erste Elektrode eines Messkondensators fungiert und die weitere Leiterbahn (22a; 22b) die Leiterbahn (14a; 14b) gegenüber Störsignalen aus der Umgebung abschirmt.

2. Induktionskochfeldvorrichtung nach Anspruch 1, **dadurch gekennzeichnet, dass** die Leiterbahn (14a; 14b) zumindest einen ersten Leiterbahnabschnitt (16a; 16b) und zumindest einen zweiten Leiterbahnabschnitt (18a; 18b) aufweist, die in einem zumindest im Wesentlichen konstanten Abstand zueinander verlaufen.

3. Induktionskochfeldvorrichtung nach Anspruch 1 oder 2, **dadurch gekennzeichnet, dass** die Leiterbahn(14a; 14b) zumindest einen ersten Leiterbahnabschnitt (16a; 16b) und zumindest einen zweiten Leiterbahnabschnitt (18a; 18b) aufweist, welcher den ersten Leiterbahnabschnitt (16a; 16b) bei einer Betrachtung parallel zu einer Flächennormalen der Sensorfläche (12a; 12b) zumindest teilweise umgreift.

4. Induktionskochfeldvorrichtung nach einem der vorhergehenden Ansprüche, **dadurch gekennzeichnet, dass** die Leiterbahn (14b) zumindest eine Verzweigung (20b) aufweist.

5. Induktionskochfeldvorrichtung nach einem der vorhergehenden Ansprüche, **dadurch gekennzeichnet, dass** eine Gesamtfläche einer Projektion der Leiterbahn (14a; 14b) auf die Sensorfläche (12a; 12b) zumindest 5 % einer Gesamtfläche eines kleinsten die Projektion umgebenden nicht-überschlagenen ebenen Vierecks, eines kleinsten die Projektion umgebenden nicht-überschlagenen ebenen Sechsecks (74a) oder einer kleinsten die Projektion umgebenden ebenen Ellipse beträgt.

6. Induktionskochfeldvorrichtung nach einem der vorhergehenden Ansprüche, **dadurch gekennzeichnet, dass** eine maximale Breite der Leiterbahn (14a; 14b) 4 mm beträgt.

7. Induktionskochfeldvorrichtung nach einem der vorhergehenden Ansprüche, **dadurch gekennzeichnet, dass** die weitere Leiterbahn (22a; 22b) die Leiterbahn (14a; 14b) bei einer Betrachtung parallel zu einer Flächennormalen der zumindest einen Sensorfläche (12a; 12b) zumindest im Wesentlichen umgibt.

8. Induktionskochfeldvorrichtung nach einem der vorhergehenden Ansprüche, **dadurch gekennzeichnet, dass** eine Gesamtfläche einer Projektion der Leiterbahn (14a; 14b) und der weiteren Leiterbahn (22a; 22b) auf die Sensorfläche (12a; 12b) zumindest 5 % einer Gesamtfläche der Sensorfläche (12a; 12b) beträgt.

9. Induktionskochfeldvorrichtung nach einem der vorhergehenden Ansprüche, **gekennzeichnet durch** zumindest eine Kochfeldplatte (24a), welche zu einem Aufstellen wenigstens eines Gargeschirrs (26a, 28a, 30a) vorgesehen ist, und zumindest eine unterhalb der Kochfeldplatte (24a) angeordnete Induktionsspule (60a), wobei die Sensorfläche (12a; 12b) in zumindest einem Betriebszustand zwischen dem Gargeschirr (26a, 28a, 30a) und der Induktionsspule (60a) angeordnet ist.

10. Induktionskochfeldvorrichtung nach Anspruch 9, **gekennzeichnet durch** zumindest eine Transporteinheit (62a), die dazu vorgesehen ist, die zumindest eine Induktionsspule (60a) zumindest im Wesentlichen parallel zu der Kochfeldplatte (24a) zu bewegen.

11. Induktionskochfeld (36a) mit zumindest einer Induktionskochfeldvorrichtung nach einem der vorhergehenden Ansprüche.

12. Verfahren mit einer Induktionskochfeldvorrichtung, die zu einem Aufstellen wenigstens eines Gargeschirrs (26a, 28a, 30a) vorgesehen ist, mit zumindest einer unterhalb der Kochfeldplatte (24a) angeordnete Induktionsspule (60a), und mit zumindest einer kapazitiven Sensoreinheit (10a) mit zumindest einer Sensorfläche (12a; 12b), die zumindest eine offene Leiterbahn (14a; 14b), entlang deren Verlauf lediglich offene Trajektorien einschreibbar sind, aufweist, wobei die Leiterbahn zumindest ein offenes Ende aufweist und an zumindest einem anderen Ende elektrisch kontaktiert ist, wobei die Sensorfläche (12a; 12b) in zumindest einem Betriebszustand zwischen dem Gargeschirr (26a, 28a, 30a) und der Induktionsspule (60a) angeordnet ist, wobei eine Aufstellposition des Gargeschirrs (26a, 28a, 30a) auf der Kochfeldplatte (24a) mittels der Sensoreinheit (10a) bestimmt wird, wobei die Sensorfläche (12a; 12b) zumindest eine offene weitere Leiterbahn (22a; 22b), entlang deren Verlauf lediglich offene Trajektorien einschreibbar sind, aufweist, **dadurch gekennzeichnet, dass** die weitere Leiterbahn (22a; 22b) in zumindest einem Betriebszustand auf einem anderen Potential liegt als die Leiterbahn (14a; 14b) und wobei bei einer Berührung der Sensorfläche (12a; 12b) und/oder einem Druck auf die Sensorfläche (12a; 12b) eine Kapazitätsmessung durchgeführt wird, bei welcher die Leiterbahn (14a; 14b) als erste Elektrode eines Messkondensators fungiert, welche von der weiteren Leiterbahn (22a; 22b) gegenüber Störsignalen aus der Umgebung abgeschirmt wird.

## Claims

1. Induction hob apparatus with at least one capacitive sensor unit (10a), wherein the sensor unit (10a) has at least one sensor surface (12a; 12b) with at least one open conductor path (14a; 14b), along the course of which only open trajectories can be written in, wherein the conductor path has at least one open end and is electrically contacted at at least one other end, wherein the sensor surface (12a; 12b) has at least one open further conductor path (22a; 22b), along the course of which only open trajectories can be written in, **characterised in that** the further conductor path (22a; 22b) in at least one operating state lies at a different potential than the conductor path (14a; 14b) and, in the event of the sensor surface (12a; 12b) being touched and/or a pressure on the sensor surface (12a; 12b), a capacitance measurement takes place, in which the conductor path (14a; 14b) acts as first electrode of a measurement capacitor and the further conductor path (22a; 22b) shields the conductor path (14a; 14b) from interference signals from the surrounding area.

2. Induction hob apparatus according to claim 1, **characterised in that** the conductor path (14a; 14b) has at least one first conductor path section (16a; 16b) and at least one second conductor path section (18a; 18b), which run at an at least substantially constant distance from one another.

3. Induction hob apparatus according to claim 1 or 2, **characterised in that** the conductor path (14a; 14b) has at least one first conductor path section (16a; 16b) and at least one second conductor path section (18a; 18b), which at least partially surrounds the first conductor path section (16a; 16b) when viewed in parallel with a surface normal of the sensor surface (12a; 12b).

4. Induction hob apparatus according to one of the preceding claims, **characterised in that** the conductor path (14b) has at least one branching (20b).

5. Induction hob apparatus according to one of the preceding claims, **characterised in that** a total surface area of a projection of the conductor path (14a; 14b) onto the sensor surface (12a; 12b) amounts to at least 5 % of a total surface area of a smallest non-self-crossing flat quadrilateral that surrounds the projection, a smallest non-self-crossing flat hexagon (74a) that surrounds the projection or a smallest flat ellipse that surrounds the projection.

6. Induction hob apparatus according to one of the preceding claims, **characterised in that** a maximum width of the conductor path (14a; 14b) amounts to 4 mm.

7. Induction hob apparatus according to one of the preceding claims, **characterised in that** the further conductor path (22a; 22b) at least substantially surrounds the conductor path (14a; 14b) when viewed in parallel with a surface normal of the at least one sensor surface (12a; 12b).

8. Induction hob apparatus according to one of the preceding claims, **characterised in that** a total surface area of a projection of the conductor path (14a; 14b) and the further conductor path (22a; 22b) onto the sensor surface (12a; 12b) amounts to at least 5 % of a total surface area of the sensor surface (12a; 12b).

9. Induction hob apparatus according to one of the preceding claims, **characterised by** at least one hob plate (24a), which is provided for placement of at least one item of cookware (26a, 28a, 30a), and at least one induction coil (60a) arranged below the hob plate (24a), wherein the sensor surface (12a; 12b) in at least one operating state is arranged between the cookware (26a, 28a, 30a) and the induction coil (60a).

10. Induction hob apparatus according to claim 9, **characterised by** at least one transport unit (62a), which is provided to move the at least one induction coil (60a) at least substantially in parallel with the hob plate (24a).

11. Induction hob (36a) with at least one induction hob apparatus according to one of the preceding claims.

12. Method with an induction hob apparatus, which is provided for placement of at least one item of cookware (26a, 28a, 30a), with at least one induction coil (60a) arranged below the hob plate (24a), and with at least one capacitive sensor unit (10a) with at least one sensor surface (12a; 12b), which has at least one open conductor path (14a; 14b), along the course of which only open trajectories can be written in, wherein the conductor path has at least one open end and is electrically contacted at at least one other end, wherein the sensor surface (12a; 12b) in at least one operating state is arranged between the cookware (26a, 28a, 30a) and the induction coil (60a), wherein a placement position of the cookware (26a, 28a, 30a) on the hob plate (24a) is determined by means of the sensor unit (10a), wherein the sensor surface (12a; 12b) has at least one open further conductor path (22a; 22b), along the course of which only open trajectories can be written in, **characterised in that** the further conductor path (22a; 22b) in at least one operating state lies at a different potential than the conductor path (14a; 14b) and wherein, in the event of the sensor surface (12a; 12b) being touched and/or a pressure on the sensor surface (12a; 12b), a capacitance measurement is performed, in which the conductor path (14a; 14b) acts as first electrode of a measurement capacitor, which is shielded by the further conductor path (22a; 22b) from interference signals from the surrounding area.

## Revendications

1. Dispositif de table de cuisson à induction comprenant au moins un ensemble de capteur capacitif (10a), dans lequel l'ensemble de capteur (10a) comprend au moins une surface de détection (12a, 12b) comprenant au moins une piste conductrice ouverte (14a, 14b), le long du tracé de laquelle des trajectoires ouvertes peuvent être seulement inscrites, dans lequel la piste conductrice comprend au moins une extrémité ouverte, et est mise en contact électrique à au moins une autre extrémité, et dans lequel la surface de détection (12a, 12b) comprend au moins une piste conductrice ouverte supplémentaire (22a, 22b), le long du tracé de laquelle des trajectoires ouvertes peuvent être seulement inscrites,
**caractérisé en ce que** la piste conductrice supplémentaire (22a, 22b) se trouve, dans au moins un état de fonctionnement, à un potentiel autre que la piste conductrice (14a, 14b) et lors d'un contact de la surface de détection (12a, 12b) et/ou lors d'une pression sur la surface de détection (12a, 12b), une mesure de capacité s'effectue, dans laquelle la piste conductrice (14a, 14b) agit comme une première électrode d'un condensateur de mesure et la piste conductrice supplémentaire (22a, 22b) blinde la piste conductrice (14a, 14b) contre des signaux parasites issus de l'environnement.

2. Dispositif de table de cuisson à induction selon la revendication 1, **caractérisé en ce que** la piste conductrice (14a, 14b) comprend au moins une première section de piste conductrice (16a, 16b) et au moins une deuxième section de piste conductrice (18a, 18b), qui s'étendent à une distance au moins essentiellement constante l'une de l'autre.

3. Dispositif de table de cuisson à induction selon la revendication 1 ou 2, **caractérisé en ce que** la piste conductrice (14a, 14b) comprend au moins une première section de piste conductrice (16a, 16b) et au moins une deuxième section de piste conductrice (18a, 18b), laquelle entoure au moins en partie la première section de piste conductrice (16a, 16b), lorsqu'on regarde parallèlement à une normale à la surface de la surface de détection (12a, 12b).

4. Dispositif de table de cuisson à induction selon l'une des revendications précédentes, **caractérisé en ce que** la piste conductrice (14b) comprend au moins une ramification (20b).

5. Dispositif de table de cuisson à induction selon l'une des revendications précédentes, **caractérisé en ce qu'**une surface totale d'une projection de la piste conductrice (14a, 14b) sur la surface de détection (12a, 12b) est d'au moins 5 % d'une surface totale d'un plus petit quadrilatère plan non-croisé entourant la projection, d'un plus petit hexagone (74a) plan non-croisé entourant la projection ou d'une plus petite ellipse plane non-croisée entourant la projection.

6. Dispositif de table de cuisson à induction selon l'une des revendications précédentes, **caractérisé en ce qu'**une largeur maximale de la piste conductrice (14a, 14b) est de 4 mm.

7. Dispositif de table de cuisson à induction selon l'une des revendications précédentes, **caractérisé en ce que** la piste conductrice supplémentaire (22a, 22b) entoure au moins essentiellement la piste conductrice (14a, 14b) lorsqu'on regarde parallèlement à une normale à la surface de l'au moins une surface de détection (12a, 12b).

8. Dispositif de table de cuisson à induction selon l'une des revendications précédentes, **caractérisé en ce qu'**une surface totale d'une projection de la piste conductrice (14a, 14b) et de la piste conductrice supplémentaire (22a, 22b) sur la surface de détection (12a, 12b) est d'au moins 5 % d'une surface totale de la surface de détection (12a, 12b).

9. Dispositif de table de cuisson à induction selon l'une des revendications précédentes, **caractérisé par** au moins une plaque de cuisson (24a), qui est agencée pour y poser au moins un ustensile de cuisson (26a, 28a, 30a), et au moins une bobine d'induction (60a) disposée au-dessous de la plaque de cuisson (24a), dans lequel la surface de détection (12a, 12b) est disposée, dans au moins un état de fonctionnement, entre l'ustensile de cuisson (26a, 28a, 30a) et la bobine d'induction (60a).

10. Dispositif de table de cuisson à induction selon la revendication 9, **caractérisé par** au moins une unité de transport (62a), qui est configurée pour déplacer l'au moins une bobine d'induction (60a) au moins essentiellement parallèlement à la plaque de cuisson (24a).

11. Table de cuisson à induction (36a) comprenant au moins un dispositif de table de cuisson à induction selon l'une des revendications précédentes.

12. Procédé d'utilisation d'un dispositif de table de cuisson à induction, agencé pour y placer au moins un ustensile de cuisson (26a, 28a, 30a), comprenant au moins une bobine d'induction (60a) disposée au-dessous de la plaque de cuisson (24a), et au moins un ensemble de capteur capacitif (10a) comprenant au moins une surface de détection (12a, 12b), laquelle comprend au moins une piste conductrice ouverte (14a, 14b), le long du tracé de laquelle des trajectoires ouvertes peuvent être seulement inscrites, dans lequel la piste conductrice comprend au moins une extrémité ouverte et est mise en contact électrique à au moins une autre extrémité, et la surface de détection (12a, 12b) est disposée, dans au moins un état de fonctionnement, entre l'ustensile de cuisson (26a, 28a, 30a) et la bobine d'induction (60a),
dans lequel une position de pose de l'ustensile de cuisson (26a, 28a, 30a) sur la plaque de cuisson (24a) est déterminée au moyen de l'ensemble de capteur (10a), et dans lequel la surface de détection (12a, 12b) comprend au moins une piste conductrice ouverte supplémentaire (22a, 22b), le long du tracé de laquelle des trajectoires ouvertes peuvent être seulement inscrites,
**caractérisé en ce que** la piste conductrice supplémentaire (22a, 22b) se trouve, dans au moins un état de fonctionnement, à un potentiel autre que la piste conductrice (14a, 14b), dans lequel, lors d'un contact de la surface de détection (12a, 12b) et/ou lors d'une pression sur la surface de détection (12a, 12b), une mesure de capacité est effectuée, dans laquelle la piste conductrice (14a, 14b) agit comme une première électrode d'un condensateur de mesure, qui est blindée par la piste conductrice supplémentaire (22a, 22b) contre des signaux parasites issus de l'environnement.
